# EUROPÄISCHE PATENTSCHRIFT

(11) **EP 1 124 652 B1**
(45) Veröffentlichungstag und Bekanntmachung des Hinweises auf die Patenterteilung: **25.06.2003**
(21) Anmeldenummer: 99953901.8
(22) Anmeldetag: 20.10.1999
(51) Int. Cl.: B07C 5/34, B07C 5/12

(54) **VERFAHREN UND VORRICHTUNG ZUM SORTIEREN VON LEUCHTSTOFFLAMPEN**
METHOD AND DEVICE FOR SORTING FLUORESCENT LAMPS
PROCEDE ET DISPOSITIF POUR TRIER DES TUBES FLUORESCENTS

(30) Priorität: 30.10.1998 DE 19850285
(43) Veröffentlichungstag der Anmeldung: 22.08.2001
(73) Patentinhaber: Herborn, Paul, 65388 Schlangenbad-Georgenborn (DE)
(72) Erfinder: Herborn, Paul, 65388 Schlangenbad-Georgenborn (DE)
(74) Vertreter: Habenicht, Wieland
(86) Internationale Anmeldenummer: EP9907975
(87) Internationale Veröffentlichungsnummer: WO00025946

(56) Entgegenhaltungen:
- DE-A- 4 302 008
- DE-A- 4 401 351
- US-A- 4 587 407
- US-A- 4 919 274

## Beschreibung

Die Erfindung bezieht sich auf ein Verfahren und eine Vorrichtung zum Sortieren von Leuchtstofflampen nach Leuchtstoffmischungen.

Beim Recyclen von Leuchtstofflampen ist es wichtig, den Leuchtstoff wiederzugewinnen. Die unterschiedlichen Hersteller von Leuchtstofflampen benutzen jedoch unterschiedliche Zuschlagstoffe zu dem Grundleuchtstoff, was die Wiedergewinnung des Grundleuchtstoffs äußerst schwierig macht.

Um diesen Schwierigkeiten aus dem Weg zu gehen, hat der Erfinder ein Konzept entwickelt, nicht den Leuchtstoff als solchen wiedergewinnen zu wollen, sondern die Leuchtstoffmischungen, wie sie in den unterschiedlichen Lampentypen der unterschiedlichen Hersteller auftreten.

Der Erfindung liegt deshalb die Aufgabe zugrunde, ein Verfahren und eine Vorrichtung zum Sortieren von Leuchtstofflampen zu schaffen, was das Sortieren nach Leuchtstoffmischungen ermöglicht.

Die gestellte Aufgabe wird aufgrund der Verfahrensschritte des Anspruchs 1 bzw. der Merkmale des Anspruchs 3 gelöst und durch die weiteren Maßnahmen der Unteransprüche ausgestaltet und weiterentwickelt.

Im einzelnen werden die zu untersuchenden Leuchtstofflampen einer Inspektionsstation zugeführt, so daß sie einen vorbestimmten Abstand zu wenigstens einer Kamera aufweisen. Die Leuchtstofflampe wird gedreht, um den in der Nähe des Lampenfußes befindlichen Aufdruck zu lesen und einem Bildverarbeitungssystem zuzuführen. Der Aufdruck beinhaltet im allgemeinen ein Firmenlogo mit einer Typenkennung aus Buchstaben und Ziffern. Das Bildverarbeitungssystem enthält einen Speicher zur Voreingabe solcher Firmenlogos und Typenkennzeichnungen, so daß durch Vergleich die jeweils untersuchte Leuchtstoffröhre dem Hersteller und dem Lampentyp zugeordnet werden kann. Damit wird es möglich, die Leuchtstofflampen hinsichtlich ihrer Leuchtstoffmischungen zu sortieren.

Der Aufdruck befindet sich bei Leuchtstofflampen immer nur an einem Ende in einem Bereich von etwa 80 mm Breite vom Ende des Leuchtstoffkörpers. Wenn verbrauchte Leuchtstofflampen angeliefert werden, ist die Verteilung des Endes mit Aufdruck bzw. ohne Aufdruck willkürlich. Um dieses Problem anzugehen, kann vorgesehen sein, einen doppelten Durchlauf durch die Erkennungsanlage vorzusehen, wobei vor dem zweiten Durchlauf die zuvor nicht erkannten Leuchtstofflampen um 180° gedreht werden, so daß ihr richtiges Ende an der Kamera vorbeiläuft.

Es ist aber auch möglich, zwei Kameras vorzusehen, die jeweils auf ein zugeordnetes Ende des Lampenkörpers gerichtet werden. Bei dieser Gestaltung der Erfindung wird eine der Kameras verfahrbar ausgebildet, um sich den unterschiedlichen Längen von Leuchtstoffröhren anpassen zu können, die im Bereich zwischen 350 und 1800 mm lang sein können.

Zur Stützung der Lampen in der Inspektionsstation können zwei im Abstand voneinander angeordnete Winkel verwendet werden, deren Verbindungslinien zueinander ein Ausrichteprisma ergeben. Die Stützwinkel sind in ausreichendem Abstand von den Enden der Leuchtstofflampen anzuordnen, um die Bildinspektion durch die Kameras nicht zu stören. Einer der Stützwinkel wird verfahrbar gestaltet, um sich dem angegebenen Längenbereich von 350 bis 1800 mm Länge der Leuchtstofflampen anpassen zu können.

Einzelheiten der Erfindung werden anhand der Zeichnung erläutert. Dabei zeigt:
Fig. 1 eine schematische Gesamtansicht und
Fig. 2 eine vergrößerte Einzelheit aus Fig. 1.

Leuchtstofflampen 1 werden einzeln von einem Becherförderer 2 an eine Einlaufförderstrecke 3 verbracht, die aus einer schrägen Rollbahn besteht. Eine Führungsdeckfläche 4 sorgt dafür, daß die Leuchtstoffröhren 1 in einer Inspektionsstation 10 waagrecht ausgerichtet ankommen. In der Inspektionsstation 10 sind Anschläge 11 und 12 vorgesehen, die im vorliegenden Fall als Anschlagswinkel ausgebildet sind und in der Verbindung zueinander ein Prisma aufspannen, um den Lampenkörper der Leuchtstoffröhre 1 in definiertem Abstand zu einer rechten Kamera 21 bzw. einer linken Kamera 22 zu halten. Das von den Winkelanschlägen 11 und 12 aufgespannte Prisma enthält zwei im Rechten Winkel zueinander stehende Flächen, von denen jede als Inspektionsebene in Zuordnung zu den Kameras 21 bzw. 22 brauchbar ist. Im dargestellten Ausführungsbeispiel soll die zur Rollfläche 3 steiler stehende Anschlagsfläche 13 als Inspektionsebene benutzt werden. Demgemäß sind die Blickrichtungen der Kameras 21 und 22 senkrecht auf diese Ebene 13 ausgerichtet, und der Abstand der Kameras ist so gewählt, daß die Ebene 13 in der Kamera scharf abgebildet wird.

Jedem Anschlagswinkel 11 oder 12 sind Rollenpaare 15 bzw. 16 zugeordnet, die tangential zu der Anschlagsebene 13 angeordnet sind, wie am besten in Fig. 2 dargestellt. Den Rollen 15 bzw. 16 ist jeweils ein Reibrollenantrieb 17 bzw. 18 zugeordnet, um die jeweilige Rolle 15 bzw. 16 anzutreiben und damit den in der Inspektionsstation befindlichen Lampenkörper 1 zu drehen.

Der Anschlagswinkel 11 und die zugeordneten Rollen 15 sind stationär angeordnet, während der Anschlagswinkel 12 mit zugeordneten Rollen 16 in Erstreckungsrichtung der Inspektionsstation 10 verfahrbar ist, wie durch den Doppelpfeil 19 angedeutet. Die Verschiebung des Anschlagswinkels 12 samt Rollen 16 kann mittels einer Spindel und einer Führung erfolgen, was aus Gründen der Übersichtlichkeit nicht dargestellt worden ist.

Im gleichen Maße, wie der Anschlagswinkel 12 verschoben werden kann, kann auch die Kamera 22 parallel zur Längserstreckung der Inspektionsstation 10 verschoben werden, wie durch den Pfeil 23 angedeutet. Hierzu kann eine Spindel und Führung eingesetzt werden, es sind auch andere Verschiebemittel brauchbar. Durch die Verschiebung des Anschlagswinkels 12 und der Kamera 22 ist es möglich, die Vorrichtung wechselnden Längen der Lampenkörper 1 anzupassen. Wenn die Vorrichtung auf eine Maximallänge der Lampenkörper 1 von 1800 mm ausgelegt ist, dann befindet sich der Anschlagswinkel 11 in einer Entfernung von etwa 150 mm vom Ende des Lampenkörpers 1. Der verfahrbare Anschlagswinkel 12 kann bis auf eine Entfernung von 150 mm zum Ende des Lampenkörpers 1 verfahren werden. Wenn kürzere Lampen zur Prüfung anstehen, wird der verfahrbare Anschlagswinkel in der Zeichnung nach rechts verfahren, um etwa 150 mm zum Ende des Lampenkörpers freizulassen. Die Kamera 21 ist stationär angeordnet und auf einen Endbereich des Lampenkörpers 1 von 80 mm Breite ausgerichtet, auf dem der Aufdruck des Herstellers mit Herstellersymbol und Typenkennung zu erwarten ist. Die verfahrbare Kamera 22 ist auf das jeweilige Ende des Lampenkörpers 1 gerichtet, und zwar auf einen Bereich von ebenfalls 80 mm Breite.

Die beiden Kameras 21 und 22 sind mit einem Bildverarbeitungssystem 30 verbunden, das von den Kameras als Pixelsignale kommende, digitale Bildinformationen aufnehmen und mit gespeicherter Bildinformation vergleichen kann. Diese gespeicherte Bildinformation betrifft die zu erwartenden Aufdrucke am Ende des Lampenkörpers, und zwar hinsichtlich Hersteller und Lampentyp. Im allgemeinen werden Firmensymbole oder Logos und Buchstaben-Ziffern-Kombinationen aufgedruckt, wobei die Größe des Aufdrucks vom Lampentyp abhängt. Wenn der Lampenkörper 1 bei der Prüfung gedreht wird und der Aufdruck durch das Gesichtsfeld der Kamera 21 wandert, dann werden das Firmenlogo und die Typenkennung in der für uns gewohnten Reihenfolge abgelesen. Wenn dagegen der Symbolaufdruck sich am linken Ende des Lampenkörpers befindet, dann liest die Kamera 22 den Symbolaufdruck rückwärts. Die Verarbeitung in dem Bildverarbeitungssystem trägt diesem Rechnung. Wenn das Bildverarbeitungssystem einen Monitor 31 zu Kontrollzwecken aufweist, dann wird dieser so gespeist, daß der Aufdruck in richtiger Lesrichtung für den Menschen erscheint.

An die Bildverarbeitung 30 ist eine Weichensteuerung 32 angeschlossen, die dafür sorgt, daß der jeweils geprüfte Lampenkörper richtig sortiert wird. Dies geschieht in einer Auslaufförderstrecke 24, die als geneigte Rollbahn mit einer Reihe von Klappen 25 ausgebildet sein kann. Durch Umsteuern der Rollen 15 und 16 wird der sich jeweils in der Inspektionsstation 10 befindliche Lampenkörper über die Höhe des Anschlagswinkels 11 und 12 angehoben und gelangt dann auf die Rollbahn 24, um auf dieser nach unten zu rollen. Jede Klappe 25 weist einen Klappenantrieb auf, der jeweils mit der Weichensteuerung 32 verbunden ist. Die Weichensteuerung 32 hat so viel Ausgänge wie Leichtstoffmischungen plus einen weiteren Ausgang für nicht identifizierte Leuchtstoffmischungen. Den jeweiligen Ausgängen der Weichensteuerung 32 sind die Klappen 25 zugeordnet, so daß bei der Feststellung einer bestimmten Klasse von Leuchtstoffröhren nach Hersteller und Lampentyp oder - typen, denen eine bestimmte Leuchtstoffmischung zugeordnet wird, eine zugeordnete Klappe 25 geöffnet wird und die herabrollende Leuchtstoffröhre in einem darunter befindlichen Behälter landet.

Das neue Sortierverfahren ermöglicht eine relativ rasche Feststellung der Klasse der untersuchten Leuchtstoffröhre. Es kann mit Taktzeiten von 2 Sekunden bis 0,5 Sekunden gerechnet werden. Die Selektivität der Erkennung des Symbolaufdrucks ist sehr hoch, wobei unter "Symbolaufdruck" sowohl das Firmenlogo als auch die Typenkennzeichnung zu verstehen ist. Lampen, deren Zugehörigkeit nicht eindeutig feststellbar ist, werden in der bisher üblichen Weise verarbeitet. Auf diese Weise werden die aus den Leuchtstoffröhren wiedergewonnenen Leuchtstoffmischungen in äußerst hoher Qualität rückgewonnen, da nicht durch Fremdmischungen gestört. Die Gewinnung der Leuchtstoffmischungen aus den Leuchtstoffröhren erfolgt in üblicher Weise durch Öffnen der Leuchtstoffröhren und Ausblasen der Beschichtung mit Preßluft.

## Patentansprüche

1. Verfahren zum Sortieren von Leuchtstofflampen nach Leuchtstoffmischungen, die einen zylindrischen Lampenkörper mit rechtem und linkem Ende sowie mit einem Symbolaufdruck aufweisen,
mit folgenden Merkmalen:
a) Leuchtstofflampen werden in eine Inspektionsstation gefördert, die Anschlagsmittel (11, 12) zur Festlegung einer Inspektionsebene (13) aufweisen, an denen der jeweilig zu untersuchende Lampenkörper (1) anliegt;
b) eine Kamera (21) mit angeschlossenem Bildverarbeitungssystem (30) wird auf den Symbolaufdruck des jeweilig zu untersuchenden Lampenkörpers (1) gerichtet;
c) eine Dreheinrichtung (15, 16) in der Inspektionsstation (10) wird in Gang gesetzt, um den jeweils zu untersuchenden Lampenkörper (1) zu drehen;
d) die Kamera (21) gibt Pixelsignale an das Bildverarbeitungssystem (30) ab, das aus den Pixelsignalen Bilddaten gewinnt;
e) das Bildverarbeitungssystem (30) enthält Bildspeicher mit Daten für eingegebene Symbole sowie eine Bildvergleichseinrichtung, welche die Bilddaten mit den eingegebenen Symboldaten korreliert;
f) die jeweilig untersuchte Leuchtstofflampe wird aus der Inspektionsstation (10) herausgefördert und über eine Weichenanlage (25) in eine von mehreren Sortierwegen hineindirigiert.

2. Verfahren nach Anspruch 1,
**dadurch gekennzeichnet, daß** die Förderung der Leuchtstofflampen in waagrechter Ausrichtung der Lampenkörper (1) erfolgt und daß die Leuchtstofflampen in ein winkelförmiges Prisma als Anschlagsmittel (11, 12) einlaufen.

3. Vorrichtung zur Durchführung des Verfahrens nach Anspruch 1 oder 2, mit folgenden Merkmalen:
eine Einlaufförderstrecke (3) für Leuchtstofflampen, an der eine Anschlagsfläche (13) für die Lampenkörper (1) vorgesehen ist, um eine Inspektionsebene zu definieren, wobei die Enden der Lampenkörper (1) frei von der Anschlagsfläche bleiben;
eine Dreheinrichtung für den jeweils anliegenden Lampenkörper;
wenigstens eine Kamera (21), deren Bildebene auf die Inspektionsebene (13) im Bereich eines der Enden des Lampenkörpers (1) ausgerichtet ist;
ein Bildverarbeitungssystem (30), das mit der wenigstens einen Kamera (21) verbunden ist, um aus Pixelsignalen Bilddaten zu gewinnen, das ferner Bildspeicher mit Daten für eingegebene Symbole enthält und das eine Bildvergleichseinrichtung aufweist, welche die Bilddaten mit den eingegebenen Symboldaten korreliert;
eine Auslaufförderstrecke (24) mit steuerbarer Weichenanlage (25), die an die Inspektionsstation (10) angeschlossen und von den Bildverarbeitungssystemen (30, 32) steuerbar ist.

4. Vorrichtung nach Anspruch 3,
**dadurch gekennzeichnet, daß** eine der Kameras (22) parallel zur Inspektionsebene (13) verfahrbar ist, um sich unterschiedlichen Längen des Lampenkörpers (1) anzupassen.

5. Vorrichtung nach Anspruch 4,
**dadurch gekennzeichnet, daß** die Einlaufstrecke (3) als Schrägfläche ausgebildet ist, an deren unterem Ende sich zwei Anschlagswinkel (11, 12) befinden, die im vorgegebenen Abstand zu dem rechten bzw. linken Ende des Lampenkörpers (1) angeordnet sind und in Verbindung zueinander einen Prismenkörper definieren.

6. Vorrichtung nach Anspruch 5,
**dadurch gekennzeichnet, daß** der eine Haltewinkel (11) stationär und der andere Haltewinkel (12) längs des Prismenkörpers verfahrbar ist, um die Stützung des Lampenkörpers (1) unterschiedlichen Längen des Lampenkörpers anzupassen.

7. Vorrichtung nach einem der Ansprüche 4 bis 6,
**dadurch gekennzeichnet, daß** eine der Kameras (22) parallel zur Inspektionsebene (13) verfahrbar ist, um sich unterschiedlichen Längen des Lampenkörpers (1) anzupassen.

## Claims

1. Method for sorting fluorescent lamps according to fluorescent compounds comprising a cylindrical lamp body having right and left end portions and a symbol imprint on it, wherein
a) fluorescent lamps are conveyed to an examination stage including stopper means (11, 12) against which the respective lamp body (1) abuts for determining an examination plane (13);
b) a camera means (21) with subsequent image processing means (30) is directed to said symbol imprint of the respective lamp body (1) for examination;
c) a rotation means (15, 16) in said examination plane is operated so as to rotate said respective lamp body (1);
d) said camera means (21) outputs pixel signals to said image processing means (30) for extracting image data from said pixel signals;
e) said image processing system (30) comprises a frame memory for data corresponding to predetermined symbols and frame comparison means for correlating said image data with said predetermined symbol data;
f) said respective fluorescent lamp is released from said examination stage (10) after examination and is directed to one of a plurality of sorting paths by a distributing guide (25).

2. Method according to claim 1, **characterised in that**
said fluorescent lamps (1) are conveyed in a horizontal position and said fluorescent lamps arrive in an angular prism providing stopper means.

3. Device for realising the method according to any of claims 1 and 2, including
a conveyor input passage (3) for fluorescent lamps having a stopper surface (13) for said lamp bodies (1) providing an examination plane in which the end portions of said lamp bodies (1) are kept apart from said stopper surface;
rotation means for the lamp body that is currently present;
at least one camera means (21) having an image plane that is adjusted to said examination plane (13) at one of the end portions of the lamp body (1);
an image processing means (30) connected to said at least one camera means for extracting image data from pixel signals including a frame memory for data corresponding to predetermined symbols and frame comparison means for correlating said image data with said predetermined symbol data;
a delivery passage (24) including a distributing guide (25) being connected to said examination stage (10) and controllable through said image processing systems (30, 32).

4. Device according to claim 3, **characterised in that** one (22) of said plurality of camera means is transferable in parallel to said examination plane (13) so as to be adapted to varying lengths of the lamp bodies (1).

5. Device according to claim 4, **characterised in that** said conveyor input passage (3) comprises an oblique surface having two stopper angles (11, 12) at a lower end portion thereof defining a prism and with a predetermined distance from the left and right end portions of said lamp body (1).

6. Device according to claim 5, **characterised in that** one of the holding angles (11) is fixed and the other holding angle (12) is transferable along the prism body (1) so as to adapt the support of the lamp body (1) to varying lengths of the lamp body.

7. Device according to any of the claims 4 to 6, **characterised in that** one of said cameras (22) is transferable in parallel to said examination plane (13) so as to be adapted to varying lengths of the lamp body.

## Revendications

1. Procédé de triage de lampes fluorescentes selon le mélange de fluorescent, les lampes comportant un corps de lampe cylindrique présentant des extrémités droite et gauche ainsi qu'un symbole imprimé,
qui présente les caractéristiques suivantes:
a) les lampes fluorescentes sont transportées vers un poste de contrôle qui présente des moyens de butée (11, 12) définissant un plan de contrôle (13) et servant d'appui au corps de lampe à contrôler (1);
b) une caméra (21) connectée à un système de traitement d'images (30) est dirigée sur le symbole imprimé sur le corps de lampe à contrôler (1);
c) un dispositif de pivotement (15, 16) du poste de contrôle (10) est mis en marche pour pivoter le corps de lampe (1) à contrôler;
d) la caméra (21) émet des signaux de pixels au système de traitement d'images (30) qui en produit des données d'image;
e) le système de traitement d'images (30) comporte des mémoires images qui contiennent des données concernant des symboles prédéterminés ainsi qu'un dispositif de comparaison d'images mettant les données d'image en corrélation avec les données des symboles prédéterminés;
f) chaque lampe fluorescente contrôlée est sortie du poste de contrôle (10) pour être dirigé par l'intermédiaire d'une installation d'aiguille (25) dans une parmi plusieurs voies de triage.

2. Procédé selon la revendication 1, **caractérisé en ce que** les lampes fluorescentes sont transportées avec les corps de lampe (1) orientés horizontalement et **en ce que** les lampes fluorescentes sont introduites dans un prisme angulaire qui sert de moyen de butée (11, 12).

3. Dispositif pour exécuter le procédé selon les revendications 1 ou 2 qui comprend les caractéristiques suivantes:
une voie d'introduction (3) pour lampes fluorescentes munie d'une face servant de butée (13) aux corps de lampe (1) pour définir un plan de contrôle, les extrémités des corps de lampe (1) restant libres de ladite face de butée;
un dispositif de pivotement de la lampe en appui;
au moins une caméra (21) dont le plan focal est ajusté avec le plan de contrôle (13) dans la zone de l'une des extrémités du corps de lampe (1);
un système de traitement d'images (30) connecté à la/les caméras (21) pour produire des données d'image à partir de signaux de pixels, comportant en outre des mémoires images qui contiennent des données concernant les symboles prédéterminés et un dispositif de comparaison d'images qui met en corrélation les données d'image avec les données de symboles prédéterminés;
une voie de sortie (24) avec une installation d'aiguille qui est connectée au poste de contrôle (10) et peut être commandée par les systèmes de traitement d'images (30, 32).

4. Dispositif selon la revendication 3, **caractérisé en ce que** l'une des caméras (22) peut être déplacée parallèlement au plan de contrôle (13), ce qui permet de l'adapter à différentes longueurs du corps de lampe (1).

5. Dispositif selon la revendication 4, **caractérisé en ce que** la voie d'introduction (3) est réalisée sous forme de surface oblique présentant deux équerres de butée (11, 12) à son extrémité inférieure disposées à une distance prédéterminée par rapport aux extrémités droite et gauche respectivement du corps de lampe (1) et définissant ensemble un corps de prisme.

6. Dispositif selon la revendication 5, **caractérisé en ce que** l'une des équerres d'appui (11) est fixe tandis que l'autre des équerres d'appui (13) peut être déplacée le long du corps de prisme afin d'adapter l'appui du corps de lampe (1) à différentes longueurs de celui-ci.

7. Dispositif selon l'une quelconque des revendications 4 à 6, **caractérisé en ce que** l'une des caméras (22) peut être déplacée parallèlement au plan de contrôle (13) ce qui permet de l'adapter à différentes longueurs du corps de lampe (1).
